# EUROPÄISCHE PATENTSCHRIFT

(11) **EP 1 483 493 B1**
(45) Veröffentlichungstag und Bekanntmachung des Hinweises auf die Patenterteilung: **15.06.2005**
(21) Anmeldenummer: 02772020.0
(22) Anmeldetag: 13.08.2002
(51) Int. Cl.: F02F 3/00, F02F 3/22

(54) **MEHRTEILIGER GEKÜHLTER KOLBEN FÜR EINEN VERBRENNUNGSMOTOR**
MULTI-PART, COOLED PISTON FOR AN INTERNAL COMBUSTION ENGINE
PISTON REFROIDI CONSTITUE DE PLUSIEURS PIECES CONCU POUR UN MOTEUR A COMBUSTION INTERNE

(30) Priorität: 09.03.2002 DE 10210570
(43) Veröffentlichungstag der Anmeldung: 08.12.2004
(73) Patentinhaber: MAHLE GMBH, D-70376 Stuttgart (DE)
(72) Erfinder: KEMNITZ, Peter, 71397 Leutenbach (DE); MESSMER, Dieter, 71686 Remseck (DE)
(86) Internationale Anmeldenummer: PCT/DE2002/002960
(87) Internationale Veröffentlichungsnummer: WO 2003/076786

(56) Entgegenhaltungen:
- EP-A- 0 604 223
- EP-B- 0 469 666
- DE-A- 2 212 922
- DE-A- 3 523 910
- DE-C- 800 350
- GB-A- 1 343 377

## Beschreibung

Die Erfindung betrifft einen mehrteiligen gekühlten Kolben für einen Verbrennungsmotor, bestehend aus einem einstückig ausgebildeten Kolbenoberteil, das eine Verbrennungsmulde und eine Ringwand mit Ringpartie umfasst, und einem einstückig ausgebildeten Kolbenunterteil, das einen kastenförmigen Kolbenschaft, Naben zur Aufnahme des den Kolben mit dem Pleuel verbindenden Kolbenbolzen und Nabenabstützungen, die mit dem Kolbenschaft verbunden sind, umfasst, wobei ein Kühlkanal durch das Kolbenoberteil als auch Kolbenunterteil gebildet und in seinem Querschnitt durch diese begrenzt ist.

Derart gattungsgemäße Kolben sind beispielsweise aus der DE-PS 800 350, DE-OS 2 212 922, EP 0 604 223 A1, Jp 60-143148, Jp 60-178345 bekannt. Diese Kolben weisen im wesentlichen zentrale Verschraubungen auf und besitzen damit die bekannten Nachteile sogenannter gebauter Kolben, bei denen durch die punktförmige Verbindung von Kolbenober- und Unterteil unter dem Verbrennungsdruck eine den Verschleiß bewirkende Relativbewegung zwischen beiden Kolbenbauteilen entsteht. Um den Vorteil dieser Kolben, der insbesondere durch die Verbindung verschleißfester Kolbenoberteile mit aus Leichtmetall bestehenden Kolbenunterteilen entsteht, ohne den vorgenannten Nachteil in Kauf zu nehmen, wurden in der Vergangenheit die Verschraubungen in den äußeren Kolbenrandbereich verlegt, wie beispielsweise aus der FR 753,615 oder US 2,159,989 bekannt. Generell sind diese aus den 30iger Jahren bekannten Konstruktionen nicht mit den Konzepten moderner Kolben vergleichbar, da diese für wesentlich geringere Brennraumdrücke konzipiert waren. Zudem können Verbrennungsmulden bei derartigen Konstruktionen nicht ermöglicht werden.

Aus der DD123 962 ist weiterhin ein Kolben bekannt, bei dem ein verschleißfestes Kolbenringfeld dadurch erzeugt wird, dass ein Kolbengrundkörper mit einem Feuersteg und das Ringfeld oder einen Teil des Ringfeld bildenden Kreisringelements aus einem beliebigen geeigneten Werkstoff mechanisch verbunden - hier verschraubt - und gegen Lösen gesichert ist. Nachteilig ist jedoch, dass nur das Ringfeld aus verschließfestem Material besteht und hohe Kompressionsdrücke bei gleichzeitig geringer Kolbenbauhöhe nicht realisierbar sind.

Neben der zentralen bzw. dezentralen Verschraubung als Verbindung von Kolbenteilen, die aus unterschiedlichen Materialien bestehen, sind auch Schweißverfahren bekannt, wie beispielsweise das Reib-Schweißverfahren aus der WO 00/06882. Kolbenober- und Unterteile können damit relativ einfach verschweißt werden. Nachteilig sind jedoch die durch die Schweißung verursachten Änderungen im Materialgefüge, die zu Spannungsrissen führen und noch nachteiliger aber durch die Begrenzung in der Werkstoffauswahl für die zu verbindenden Teile.

Die Erfindung beschäftigt sich daher mit dem Problem, ein Kolbenkonzept für einen mehrteiligen gekühlten Kolben für einen Verbrennungsmotor zu finden, das bei steigender Motorleistung eine Verkleinerung der Kompressionshöhe und eine Erhöhung der Wärmebelastung gestattet und das einen Zusammenbau des Kolbens ohne Gefügeveränderung ermöglicht.

Dieses Problem wird bei dem gattungsgemäßen Kolben gelöst durch die Merkmale des Anspruchs 1. Nach dieser Lösung weist das Kolbenoberteil und das Kolbenunterteil Stützmittel mit Auflageflächen auf, die eine erste und zweite Auflage bilden, wobei die erste Auflage umfassenden Stützmittel des Kolbenober- und - unterteils Gewinde zur Verschraubung beider Kolbenteile aufweisen. Im verschraubten Zustand des Kolbenoberteils mit dem Kolbenunterteil sind beide Kolbenteile ausschließlich über die erste und zweite Auflage abgestützt. Die dadurch erzielte mechanische Stabilität ist einer verschweißten Kolbenteilverbindung infolge der Vermeidung innerer Spannungen überlegen. Insbesondere wird diese Stabilität durch die Anordnung der Auflagen in bezug zum Kolbendurchmesser dadurch erreicht, dass die erste Auflage radial innen und die zweite radial außen angeordnet ist und dass diese Auflagen in unterschiedlichen Ebenen in bezug zur Kolbenhöhe angeordnet sind, sodass eine effektive innere und äußere Abstützung erzielt wird. Erfindungsgemäß weist ein Teil der Stützmittel, die als Ring- und ringförmige Tragrippe ausgebildet sind, ein Gewinde zur Verschraubung der Kolbenteile auf, wobei die Ringrippe in seiner Wandkonstruktion derart ausgeführt ist, dass durch diese eine elastische Verformung infolge des auf den Kolbenboden ausgeübten Brennraumdruckes ermöglicht ist, ohne die Stabilität der Schraubverbindung zu vermindern. Insbesondere wird vorteilhaft durch die Lageanordnung der Stützmittel , die über die von der Kolbenlängsachse in radialer Richtung zur Kolbenmantelfläche ausgehenden Radien definiert sind, der Kraftfluss vom Kolbenboden über die Stützmittel auf die Nabenabstützungen bzw. Kolbenbolzen in wirksamer Weise ohne Überlastung des Kolbenmaterials abgeleitet. Schäden infolge der mechanischen Belastung, wie beispielsweise Spannungsrisse, sind somit effektiv vermeidbar. Des weiteren weist die erfinderische Konstruktion den Vorteil auf, dass die Zentrierung des Kolbenoberteils zum Kolbenunterteil nicht durch die Verschraubung erfolgt, sondern durch Wandbereiche einer stufenförmigen Ausbildung der Stützmittel, welche die zweite, also äußere, Auflage bildet. Durch die erfindungsgemäße Lösung sind Kolbenoberteile aus warmfestem Stahl und Kolbenunterteile, bestehend aus geschmiedetem AFP-Stahl, besonders einfach und kostengünstig verbindbar.

Vorteilhafte Weiterbildungen sind Gegenstand der Unteransprüche. Die Erfindung wird im folgenden anhand eines Ausführungsbeispiels näher erläutert. Es zeigt:
Fig. 1 einen erfindungsgemäßen Kolben im Querschnitt, geschnitten in Bolzenrichtung;
Fi. 2 einen erfindungsgemäßen Kolben im Querschnitt, geschnitten in Druck-Gegendruck-Richtung;
Fig. 3 einen vergrößerten mittels Kreis gekennzeichneten Ausschnitt aus Fig.1.

Der mehrteilige gekühlte Kolben 20, wie aus Fig. 1 ersichtlich, besteht aus einem Kolbenoberteil 1, das eine Verbrennungsmulde 3 und eine Ringwand 4 mit Ringpartie 11 umfasst, und einem Kolbenunterteil 2, umfassend einen kastenförmigen Kolbenschaft 9, Naben zur Aufnahme des den Kolben mit dem Pleuel verbindenden Kolbenbolzen (nicht dargestellt) und Nabenabstützungen 6, die mit dem Kolbenschaft 9 verbunden sind. Ein Kühlkanal 7 ist durch das Kolbenoberteil 1 als auch Kolbenunterteil 2 gebildet und in seinem Querschnitt durch diese begrenzt.

Das Kolbenoberteil 1 weist Stützmittel auf, die aus einer der Verbrennungsmulde 3 abgewandten Bodenseite angeordneten ringförmigen Auflagefläche 10a, einem Teil der horizontalen Querschnittsfläche 12a der Ringwand 4 und aus einer Ringrippe 5 besteht. Am Kolbenunterteil 2 sind ebenfalls Stützmittel vorgesehen, die aus einer ringförmigen Tragrippe 13, der Querschnittsfläche 10b der Tragrippe 13 sowie einem ringförmigen Tragsteg 14 bestehen. Zur Bildung einer ersten ebenen und horizontalen Auflage 10 für beide Kolbenteile 1, 2 dienen die ringförmige Auflagefläche 10a und die Querschnittsfläche 10b der ringförmigen Tragrippe 13, wobei die Auflage10 bezogen auf den Kolbendurchmesser D radial innen angeordnet ist und eine innere Abstützung bildet. Eine zweite, ebene und horizontal angeordnete Auflage 12 für beide Kolbenteile besteht aus dem horizontalen Teil der Querschnittsfläche 12a der Ringwand 4 und der Querschnittsfläche 12b des ringförmigen Tragstegs 14, so dass eine stufenförmige Ausbildung des Tragstegs 14 entsteht, durch die das Kolbenoberteil zentriert ist. Im wesentlichen dient zur Zentrierung der Wandbereich 4a (Fig.2) der Ringwand 4, der mit seiner Querschnittsfläche in axialer Richtung zum Kolbenschaft 9 einen Luftspalt bildet, wie aus der Fig. 1 und Fig. 2 ersichtlich. Die erste und zweite Auflage ist in bezug zur Kolbenhöhe in jeweils unterschiedlichen horizontalen Ebenen E1 und E2 angeordnet, die durch die Höhe H charakterisiert sind.

Ein Gewinde 8 zur Verschraubung von Kolbenoberteil 1 und Kolbenunterteil 2 ist an der in bezug zum Kolbendurchmesser radial nach außen liegenden Umfangsseite der Ringrippe 5 als Außengewinde und an der radial nach innen liegenden Umfangsseite der ringförmigen Tragrippe 13 als Innengewinde ausgeführt. Wie aus Fig. 3 ersichtlich, zeigt die zur Bolzennabe weisende Ringrippe 5 in axialer Kolbenrichtung einen zumindest teilweise zylindrisch oder konisch geformten Abschnitt 13a, der das Gewinde trägt und parallel zur Kolbenachse (K) verläuft, wobei dem zylindrisch oder konisch geformten Abschnitt 13a der Ringrippe ein Abschnitt 13b in Richtung Verbrennungsmulde 3 mit verringerter Wandstärke folgt. Damit wird ein elastischer Bereich erzeugt, der die durch den Brennraumdruck erzeugten mechanischen Spannungen aufnehmen und auf den Kolbenbolzen ableiten kann.

Die gewindetragende Umfangsseite der Ringrippe 5 besitzt einen Radius R_{Mantel} (R_{M}), der in einem Bereich${\text{R}}_{\text{Mantel}} {\text{< R}}_{\text{Mitte der Nabenabstützung}} {\text{(R}}_{\text{MN}} {\text{) und R}}_{\text{Mantel}} {\text{> R}}_{\text{Inneres Ende der Nabenabstützung}} {\text{(R}}_{\text{IEM}} \text{)}$ angeordnet ist, wobei alle Radien ausgehend von der Kolbenlängsachse (K) in radialer Richtung zur Kolbenmantelfläche definiert sind und die Radien "Mitte der Nabenabstützung" und "Inneres Ende der Nabenabstützung" auf den Zenit der Nabenbohrung (N_{Z}) bezogen sind, wie in Fig. 1 und 2 dargestellt.

Der Zusammenbau beider Kolbenteile erfolgt, in dem mittels des in bezug zur Tragrippe 13 überstehenden Wandbereichs 4a das Kolbenoberteil 1 zum Kolbenunterteil 2 zentriert und anschließend auf das Kolbenunterteil geschraubt wird. Die Höhe H (Abstand der Ebenen E1, E2) der ersten zur zweiten Auflage 10, 12 ist derart gestaltet, dass sich durch eine Höhendifferenz von ca. 50 µm zuerst die äußeren Auflageflächen 12a, 12b berühren und nach einer weiteren Drehbewegung zur Überwindung der Höhendifferenz die inneren Auflageflächen 10a, 10b, sodass der im vollständig verschraubten Zustand des Kolbenoberteils 1 mit dem Kolbenunterteil 2 entstandene Kühlkanal 7 nur durch die Auflageflächen 10a, 10b, 12a, 12b abgedichtet ist. Infolge des großen Durchmessers ist das Gewinde selbstsichernd. Zusätzlich kann aber eine Spannhülse unterhalb der 3. Nut, die radial angebracht ist, vorgesehen sein.

Das Kolbenoberteil 1 kann aus einem oxidationsbeständigen und / oder warmfesten Werkstoff bestehen. Zum Einsatz kommen typischerweise Stähle mit Chromgehalten ≥ 4 % aus den Werkstoffgruppen der chemisch beständigen Stähle gem. DIN EN 10027-2 (Stahlgruppen-Nummern 1.4x xx) wie nichtrostende, hochwarmfeste oder hitzebeständige Stähle, sowie aus der Werkstoffgruppe der legierten Werkzeugstähle, wie legierte Warmarbeitsstähle.

Das Kolbenunterteil besteht aus einem ausscheidungshärtenden ferritischperlitischen Stahl oder Vergütungsstahl, wobei typischerweise die Stahlgüten 38MnVS6 oder 42CrMo4 eingesetzt werden (nach deutschen Stahl-Eisen-Werkstoffblatt 101).

### Bezugszeichen

- Mehrteilig gekühlter Kolben: 20
- Kolbenoberteil: 1
- Kolbenunterteil: 2
- Verbrennungsmulde: 3
- Ringwand: 4
- Wandbereich der Ringwand: 4a
- Ringrippe: 5
- Nabenabstützung: 6
- Kühlkanal: 7
- Gewinde: 8
- Kolbenschaft: 9
- erste Auflage: 10
- Auflagefläche Kolbenoberteil: 10a
- Auflagefläche Kolbenunterteil: 10b
- Ringpartie: 11
- Ringnut: 11 a
- zweite Auflage: 12
- Auflagefläche Kolbenoberteil: 12a
- Auflagefläche Kolbenunterteil: 12b
- Tragrippe: 13
- Zylindrischer Abschnitt der Tragrippe: 13a
- nicht zylindr. Abschnitt der Tragrippe: 13b
- Tragsteg: 14
- Ebenen: E1, E2
- Höhendifferenz von der ersten zur zweiten Auflageebene: H
- Kolbenlängsachse: K
- Nabenzenit: N_{Z}

## Patentansprüche

1. Mehrteiliger gekühlter Kolben für einen Verbrennungsmotor, bestehend aus einem Kolbenoberteil, das eine Verbrennungsmulde und eine Ringwand mit Ringpartie umfasst, und einem Kolbenunterteil, das einen kastenförmigen Kolbenschaft, Naben zur Aufnahme des den Kolben mit dem Pleuel verbindenden Kolbenbolzen und Nabenabstützungen, die mit dem Kolbenschaft verbunden sind, umfasst, wobei ein Kühlkanal durch das Kolbenoberteil als auch Kolbenunterteil gebildet und in seinem Querschnitt durch diese begrenzt ist, wobei
- das Kolbenoberteil (1) und das Kolbenunterteil (2) Stützmittel (4, 5, 8, 13, 14) mit Auflageflächen (10a, 10b, 12a, 12b) umfassen, die eine erste und zweite Auflage (10, 12) bilden,
**dadurch gekennzeichnet,**
- **dass** die erste Auflage (10) umfassenden Stützmittel (5, 8, 13) des Kolbenober- und -unterteils Gewinde (8) zur Verschraubung beider Kolbenteile aufweisen, sodass im verschraubten Zustand des Kolbenoberteils mit dem Kolbenunterteil beide Kolbenteile ausschließlich über die erste und zweite Auflage (10,12) abgestützt sind,
- **dass** die erste Auflage (10) annähernd mittig zur Ringpartie (11) und die zweite Auflage (12) unterhalb der Ringpartie (11) angeordnet ist und
- **dass** die Verschraubung annähernd mittig innerhalb eines durch R_{Mantel} < R_{Mitte} _{der Nabenabstützung} (R_{MN}) und R_{Mantel} > R_{Inneres Ende der Nabenabstützung} (R_{IEM}) definierten Bereiches angeordnet ist, wobei alle Radien ausgehend von der Kolbenachse (K) in radialer Richtung zur Kolbenmantelfläche definiert sind und die Radien "Mitte der Nabenabstützung" und "Inneres Ende der Nabenabstützung" auf den Zenit der Nabenbohrung (N_{Z}) bezogen sind.

2. Mehrteiliger gekühlter Kolben nach Anspruch 1, **dadurch gekennzeichnet, dass** die erste und zweite Auflage (10, 12) in bezug zur Kolbenhöhe in jeweils unterschiedlichen horizontalen Ebenen (E1, E2) angeordnet sind.

3. Mehrteiliger gekühlter Kolben nach Anspruch 1 und 2, **dadurch gekennzeichnet, dass** die erste Auflage (10) in bezug zum Kolbendurchmesser radial innen angeordnet ist und eine innere Abstützung für das Kolbenoberteil bildet und die zweite Auflage (12) in bezug zum Kolbendurchmesser radial außen angeordnet ist und eine äußere Abstützung für das Kolbenoberteil bildet.

4. Mehrteiliger gekühlter Kolben nach Anspruch 1, **dadurch gekennzeichnet, dass** die Stützmittel des Kolbenoberteils (1) die Auflagefläche (10a) der an der Verbrennungsmulde abgewandten Bodenseite, einen Teil der horizontalen Querschnittsfläche (12a) der Ringwand (4) und eine Ringrippe (5) umfassen,
und dass die Stützmittel des Kolbenunterteils (2) eine ringförmige Tragrippe (13), der Querschnittsfläche (10b) der Tragrippe (13) sowie einen ringförmigen Tragsteg (14) mit seiner Querschnittsfläche (12b) umfassen.

5. Mehrteiliger gekühlter Kolben nach Anspruch 1 und 4, **dadurch gekennzeichnet, dass** das Gewinde (8) zur Verschraubung von Kolbenober- und -unterteil an der in bezug zum Kolbendurchmesser radial nach außen liegenden Umfangsseite der Ringrippe (5) als Außengewinde ausgeführt ist und an der radial nach innen liegenden Umfangsseite der ringförmigen Tragrippe (13) als Innengewinde ausgeführt ist.

6. Mehrteiliger gekühlter Kolben nach Anspruch 4, **dadurch gekennzeichnet, dass** die zur Bolzennabe weisende Ringrippe (5) in axialer Kolbenrichtung einen zumindest teilweise zylindrisch oder konisch geformten Abschnitt (13a) aufweist, der das Gewinde trägt und parallel zur Kolbenachse (K) verläuft.

7. Mehrteiliger gekühlter Kolben nach Anspruch 6, **dadurch gekennzeichnet, dass** dem zylindrisch oder konisch geformten Abschnitt (13a) der Ringrippe (5) ein Abschnitt (13b) in Richtung Verbrennungsmulde (3) mit verringerter Wandstärke folgt.

8. Mehrteiliger gekühlter Kolben nach Anspruch 4, **dadurch gekennzeichnet, dass** die Auflageflächen der ersten Auflage (10) aus der an der Verbrennungsmulde (3) abgewandten Bodenseite angeordneten Auflagefläche (10a) und der Querschnittsfläche (10b) der ringförmigen Tragrippe besteht.

9. Mehrteiliger gekühlter Kolben nach Anspruch 1, **dadurch gekennzeichnet, dass** die zweite Auflage (12) aus einem .Teil der gesamten Querschnittsfläche der Ringwand (4) und der Querschnittsfläche (12b) des ringförmigen Tragstegs (14) besteht, sodass eine stufenförmige Ausbildung des Tragstegs (14) entsteht, durch die das Kolbenoberteil (1) zentriert ist.

10. Mehrteiliger gekühlter Kolben nach Anspruch 1, **dadurch gekennzeichnet, dass** der im verschraubten Zustand des Kolbenoberteils (1) mit dem Kolbenunterteil (2) entstehende Kühlkanal (7) nur durch die Auflageflächen (10a, 10b, 12a, 12b) abgedichtet ist.

11. Mehrteiliger gekühlter Kolben nach Anspruch 1, **dadurch gekennzeichnet, dass** das Kolbenoberteil (1) aus einem oxidationsbeständigen und/oder warmfesten Werkstoff und das Kolbenunterteil (2) aus einem ausscheidungshärtenden ferritisch-perlitischen Stahl oder Vergütungsstahl besteht.

## Claims

1. A multi-part cooled piston for an internal combustion engine, comprising a piston upper part having a combustion bowl and an annular wall with a piston-ring part, a piston lower part having a box-like piston shank, bosses to receive piston pins joining the piston to a connecting rod and boss supports, which are joined to the piston shank, a cooling channel being formed by the piston upper part and the piston lower part and being limited thereby in cross section, the piston upper part (1) and piston lower part (2) comprising support elements (4, 5, 8, 13, 14), having seating faces (10a, 10b, 12a, 12b) which form a first and a second seat (10, 12), **characterised in that** the support elements (5, 8, 13), comprising the first seat (10), of the piston upper and piston lower part are provided with threads (8) for screwing the piston upper and lower parts together, so that in a screwed together condition of the piston upper part and piston lower part, the two piston parts are supported exclusively via the first and second seats (10, 12), **in that** the first seat (10) is arranged approximately centrally relative to the annular part (11) and the second seat (12) is arranged below the annular part (11) and **in that** the screw connection is arranged approximately centrally within a region defined by R_{outer surface} < R_{centre of boss support} (R_{MN}) and R_{outer surface} > R_{inner end of boss support} (R_{IEM}), all radii being defined as starting from the axis of the piston (K) in a radial direction relative to the circumferential face and the "centre of boss support" and "inner end of boss support" radii corresponding to the zenith of the boss bores (N_{Z}).

2. A multi-part cooled piston according to claim 1, **characterised in that** the first and second seats (10, 12) are disposed in respectively different horizontal planes (E1, E2) relative to the piston height.

3. A multi-part cooled piston according to claim 1 and claim 2, **characterised in that** the first seat (10) is disposed radially inward relative to the piston diameter and forms an inner support for the piston upper part, and the second seat (12) is disposed radially outward relative to the piston diameter and forms an outer support for the piston upper part.

4. A multi-part cooled piston according to claim 1, **characterised in that** the support elements of the piston upper part (1) comprise the seating face (10a) disposed on a bottom side remote from the combustion bowl, a part of a horizontal cross-sectional face (12a) of the annular wall (4) and an annular rib (5), and **in that** the support elements of the piston lower part (2) comprise an annular load-bearing rib (13), the cross-sectional face (10b) of the load-bearing rib (13) as well as an annular load-bearing ridge (14) with its cross-sectional face.

5. A multi-part cooled piston according to claim 1 and claim 4, **characterised in that** the thread (8) for screwing the piston upper part and piston lower part together is configured as a male thread on the circumferential side of the annular rib (5) disposed radially outward relative to the piston diameter and is configured as a female thread on the circumferential side of the annular load-bearing rib (13) disposed radially inward.

6. A multi-part cooled piston according to claim 4, **characterised in that** the annular rib (5), extending toward the pin boss in an axial piston direction, comprises an at least partly cylindrical or conical portion (13a), which is threaded and oriented parallel to a piston axis (K).

7. A multi-part cooled piston according to claim 6, **characterised in that** the cylindrical or conical portion (13a) of the annular rib (5) follows a portion in the direction of the combustion bowl having reduced wall thickness.

8. A multi-part cooled piston according to claim 4, **characterised in that** the seating faces of the first seat (10) comprise the seating face (10a) disposed on a bottom side remote from the combustion bowl (3) and the cross-sectional face (10b) of the annular load-bearing rib.

9. A multi-part cooled piston according to claim 1, **characterised in that** the second seat (12) consists of a part of the entire cross-sectional face of the annular wall and of the cross-sectional face (12b) of the annular load bearing ridge (14), so that a stepped configuration of the load-bearing ridge (14) is obtained, by which the piston upper part (1) is centred.

10. A multi-part cooled piston according to claim 1, **characterised in that** the cooling channel (7), which is formed when the piston upper part (1) is screwed to the piston lower part (2), is sealed exclusively by the seating faces (10a, 10b, 12a, 12b).

11. A multi-part cooled piston according to claim 1, **characterised in that** the piston upper part (1) consists of an oxidation-resistant and/or heat-resistant material and **in that** the piston lower part (2) consists of a precipitation-hardening ferritic-perlitic steel or tempering steel.

## Revendications

1. Piston refroidi constitué de plusieurs parties, pour un moteur à combustion interne, composé d'une partie de piston supérieure, qui comprend une cavité de combustion et une paroi annulaire avec partie annulaire, et d'une partie de piston inférieure qui comprend une jupe de piston en forme de caisson, des bossages pour recevoir les axes de piston reliant le piston à la bielle et des supports de bossages qui sont reliés à la jupe de piston, un canal de refroidissement étant réalisé à travers aussi bien la partie de piston supérieure que la partie de piston inférieure de piston et étant limité par celles-ci dans sa section transversale,
- la partie de piston supérieure (1) et la partie de piston inférieure (2) comprenant des moyens de support (4, 5, 8, 13, 14) avec des surfaces d'appui (10a, 10b, 12a, 12b), qui forment un premier et un second appuis (10, 12),
**caractérisé en ce**
- **que** les moyens de support (5, 8, 13) de la partie de piston supérieure et inférieure, comprenant le premier appui (10), comportent des pas de vis (8) pour visser les deux parties de piston, de sorte que lorsque la partie de piston supérieure est vissée à la partie de piston inférieure, les deux parties de piston sont exclusivement supportées par le premier et le second appui (10, 12),
- **que** le premier appui (10) est disposé de manière approximativement centrée par rapport à la partie annulaire (11) et le second appui (12) est disposé en-dessous de la partie annulaire (11) et
- **que** le vissage est disposé de manière approximativement centrée à l'intérieur d'une zone définie par R_{Enveloppe} < R_{Centre du support de bossage} (R_{MN}) et R_{Enveloppe} > R_{Extrémité intérieure du support de bossage} (R_{IEM}), tous les rayons étant définis à partir de l'axe de piston (K) dans la direction radiale par rapport à la surface enveloppante du piston et les rayons « Centre du support de bossage » et « Extrémité intérieure du support de bossage » se rapportant au zénith du perçage de bossage (N_{z}).

2. Piston refroidi constitué de plusieurs parties selon la revendication 1, **caractérisé en ce que** le premier et le second appuis (10, 12) sont disposés respectivement dans des plans horizontaux (E1, E2) différents par rapport à la hauteur du piston.

3. Piston refroidi constitué de plusieurs parties selon la revendication 1 ou 2, **caractérisé en ce que** le premier appui (10) est disposé radialement à l'intérieur par rapport au diamètre du piston et forme un support intérieur pour la partie de piston supérieure et le second appui (12) est disposé radialement à l'extérieur par rapport au diamètre du piston et forme un support extérieur pour la partie de piston supérieure.

4. Piston refroidi constitué de plusieurs parties selon la revendication 1, **caractérisé en ce que** les moyens de support de la partie de piston supérieure (1) comprennent la surface d'appui (10a) du côté de fond détourné de la cavité de combustion, une partie de la surface de section transversale horizontale (12a) de la paroi annulaire (4) et une nervure annulaire (5), et que les moyens de support de la partie de piston inférieure (2) comprennent une nervure porteuse (13) de forme annulaire, de la surface de section transversale (10b) de la nervure porteuse (13), ainsi qu'une aile porteuse (14) de forme annulaire avec sa surface de section transversale (12b).

5. Piston refroidi constitué de plusieurs parties selon la revendication 1 ou 4, **caractérisé en ce que** le pas de vis (8) destiné au vissage des parties de piston supérieure et inférieure est réalisé en filetage sur le côté périphérique de la nervure annulaire (5) situé radialement vers l'extérieur par rapport au diamètre du piston et est réalisé en taraudage sur le côté périphérique de la nervure porteuse (13) situé radialement vers l'intérieur par rapport au diamètre du piston.

6. Piston refroidi constitué de plusieurs parties selon la revendication 4, **caractérisé en ce que** la nervure annulaire (5) orientée vers le bossage d'axe présente, dans la direction du piston, une section (13a) formée au moins partiellement de manière cylindrique ou conique, qui porte le pas de vis et s'étend parallèlement à l'axe du piston.

7. Piston refroidi constitué de plusieurs parties selon la revendication 6, **caractérisé en ce que** la section (13a), formée de manière cylindrique ou conique, de la nervure annulaire (5) est suivie, dans la direction de la cavité de combustion (3), par une section (13b) avec une épaisseur de paroi réduite.

8. Piston refroidi constitué de plusieurs parties selon la revendication 4, **caractérisé en ce que** les surfaces d'appui du premier appui (10) sont constituées de la surface d'appui (10a) disposée sur le côté de fond détourné de la cavité de combustion (3) et de la surface de section transversale (10b) de la nervure portante de forme annulaire.

9. Piston refroidi constitué de plusieurs parties selon la revendication 1, **caractérisé en ce que** le second appui (12) est constitué d'une partie de la surface de section transversale totale de la paroi annulaire (4) et de la surface de section transversale (12b) de l'aile porteuse (14), de sorte qu'il se crée une configuration étagée de l'aile porteuse (14), par l'intermédiaire de laquelle la partie de piston supérieure (1) est centrée.

10. Piston refroidi constitué de plusieurs parties selon la revendication 1, **caractérisé en ce que** le canal de refroidissement créé lorsque la partie de piston supérieure (1) est vissée à la partie de piston inférieure (2), n'est rendu étanche que par les surfaces d'appui (10a, 10b, 12a, 12b).

11. Piston refroidi constitué de plusieurs parties selon la revendication 1, **caractérisé en ce que** la partie de piston supérieure (1) est constituée d'un matériau inoxydable et/ou d'un matériau thermorésistant et la partie de piston inférieure (2) d'un acier ferritique-perlitique durcissant par précipitation ou un acier trempé et revenu.
